# EUROPÄISCHE PATENTSCHRIFT

(11) **EP 3 113 891 B1**
(45) Veröffentlichungstag und Bekanntmachung des Hinweises auf die Patenterteilung: **16.05.2018**
(21) Anmeldenummer: 15709659.5
(22) Anmeldetag: 05.03.2015
(51) Int. Cl.: B21D 28/32

(54) **WERKZEUGSCHIEBER**
TOOL SLIDE
COULISSEAU PORTE-OUTIL

(30) Priorität: 06.03.2014 DE 102014102992
(43) Veröffentlichungstag der Anmeldung: 11.01.2017
(62) Teilanmeldung aus: 17161167.6
(73) Patentinhaber: Voestalpine Giesserei Linz GmbH, 4020 Linz (AT)
(72) Erfinder: MEYER, Markus, 88239 Wangen im Allgäu (DE)
(74) Vertreter: Patronus IP Patent- und Rechtsanwälte
(86) Internationale Anmeldenummer: PCT/EP2015/054659
(87) Internationale Veröffentlichungsnummer: WO 2015/132353

(56) Entgegenhaltungen:
- EP-A1- 0 983 808
- EP-A2- 2 343 137
- DE-A1-102012 014 546
- DE-U1-202011 108 083
- US-A1- 2009 078 067
- US-B1- 6 990 844

## Beschreibung

Die Erfindung betrifft einen Werkzeugschieber.

Werkzeugschieber, welche auch Keiltriebe genannt werden, sind bekannt.

Keiltriebe werden in Werkzeugen in der Metallbearbeitung, z.B. bei Umformpressen eingesetzt. Verbunden mit diesen Keiltrieben sind üblicherweise Einrichtungen bzw. Werkzeuge, die ein Stanzen oder anderweitiges Verformen ermöglichen. Ein üblicher Keiltrieb besitzt ein oberes Führungsteil umfassend ein Schieberelement und ein Schieberführungselement und einen unteren Führungsteil umfassend ein Treiberelement bzw. umgekehrt. Die Keiltriebe werden seitens des Schieberführungselements durch einen eine im Allgemeinen vertikale Presskraft aufbringenden Antrieb bewegt. Seitens des Treiberelements sind Keiltriebe in dem Werkzeug bzw. der Presse auf einer Grundplatte befestigt, auf der auch das zu bearbeitende Werkstück direkt oder über eine entsprechende Auflageeinrichtung aufgelegt ist.

Aus der DE 26 40 318 B2 ist ein Keiltrieb zur Umleitung einer vertikalen Presskraft in eine für den Umformvorgang hierzu winklig wirkende Kraft bekannt. Dieser Keiltrieb besteht aus einem Treibkeil, auf den eine vertikale Kraft einer entsprechenden Arbeitspresse wirkt, und einem Schieberkeil, der die Kraft in die Horizontale überträgt. Der Treiberkeil und der Schieberkeil laufen entweder über einen abgerundeten zusammenwirkenden Bereich oder in einer weiteren Ausführungsform über eine Rolle.

Aus der DE 24 39 217 A1 ist eine Keilpresse mit einer prismenförmigen Keilführung bekannt, wobei die Berührungsflächen dach- oder rinnenartig ausgebildet sind und wobei sich Dach bzw. Rinne über die gesamte Druck aufnehmende Breite des Keils erstrecken.

Aus der DE 23 29 324 B2 ist eine Keilpresse mit einer Einrichtung zur Verhinderung unerwünschter Bewegungen des Keils mit einer prismenförmigen Keilführung bekannt.

Üblicherweise bestehen oben hängende Keiltriebe, die in der Karosserieindustrie verwendet werden, aus einem Treiber, einem Schieber und einer Schieberaufnahme. Auf die Oberseite der Schieberaufnahme wirkt eine senkrechte Kraft, die die Schieberaufnahme nach unten drückt. Der Treiber ist im Werkzeug fest verankert, so dass beim Druck auf die Schieberaufnahme der in der Schieberaufnahme verankerte Schieber in eine beliebige Richtung außerhalb der senkrechten Arbeitsrichtung gedrückt wird.

Häufig werden oben hängende Keiltriebe eingesetzt. Bei dieser Bauart hängt der Schieber in seiner Führung beweglich in der Schieberaufnahme. Der Treiber sitzt starr im Unterteil und gibt die Arbeitsrichtung des Schiebers vor. Beim Abwärtshub der Presse setzt der ausgefederte Schieber auf den Treiber auf und wird von der weiterlaufenden Schieberaufnahme über die Treiberfläche in Arbeitsrichtung geschoben.

Die aus diesem Stand der Technik bekannten Keiltriebe weisen Nachteile auf, so dass die eingesetzten Schieber häufig nur kurze Standzeiten besitzen und aufgrund ihres konstruktiven Aufbaus hohem Verschleiß ausgesetzt sind. Sie müssen daher häufig bereits nach kurzen Laufzeiten ausgetauscht werden, weil sie Verschleißerscheinungen zeigen, so dass eine exakte Umlenkung der vertikalen Presskräfte nicht mehr möglich ist, was bei der Metallbearbeitung zu nicht akzeptablen Toleranzen führt.

Aus der DE 197 53 549 C2 ist ein Keiltrieb bekannt, der in einem kontinuierlich industriellen Herstellungsverfahren herstellbar ist und hohe Standzeiten besitzen soll. Für die Führung des Schiebers in der Schieberaufnahme sind Winkelleisten vorhanden, welche aus Bronze ausgebildet sind und die über in der Winkelleiste angebrachte Gleitelemente aus Graphit verfügen. Generell ist dieser Keiltrieb zur Umlenkung einer vertikalen Presskraft mit einem Treiber, einem Schieber und einer Schieberaufnahme ausgestattet, wobei der Treiber eine Prismenführung besitzt und der Verfahrweg des Schiebers auf dem Treiber kürzer ist als der Verfahrweg des Schiebers auf die Schieberaufnahme und des Verhältnis der Verfahrwege zueinander zumindest 1 zu 1,5 ist und der Winkel α zwischen den Verfahrwegen 50° bis 70° beträgt. Bei einem derartigen Schieber besitzt das Treiberelement eine prismatische Oberfläche, wobei die Flanken der prismatischen Oberfläche nach außen hin abfallend gebildet sind. Zudem besitzt dieser Keiltrieb Zwangsrückholklammern auf zwei einander gegenüberliegenden Seiten in jeweiligen Nuten des Schieberelementes und des Treiberelementes. Hierdurch wird im Fall eines Bruchs eines das Schieberelement in seiner Ausgangsposition zurückholenden Federelements ein Rückholen des Schieberelements bei Federbruch gewährleistet und dadurch ein Herausreißen von aufgeschraubten Stanzelementen zu vermeiden. Das Schieberelement ist an dem Schieberführungselement über die Winkelleisten und Halteschrauben befestigt und kann entlang den Winkelleisten gegenüber dem Schieberführungselement bewegt werden.

Aus der US 5, 101, 705 A ist ein weiterer Keiltrieb bekannt, bei dem das Schieberelement an Winkelleisten hängt bzw. mittels derer an dem Schieberführungselement befestigt ist. Hierbei ist es erforderlich, dass die aneinander liegenden Platten bzw. zur Befestigung erforderlichen Elemente genau eingeschliffen werden, um das zwischen Schieberelement und Schieberführungselement erforderliche Laufspiel zu garantieren. Bei diesem Keiltrieb sowie auch bei den übrigen bekannten Keiltrieben, bei denen Schieberführungselement und Schieberelement über Winkelleisten und Schrauben miteinander verbunden sind, ist von Nachteil, dass alle Zugkräfte in die Schrauben eingeleitet werden, wodurch insbesondere in dem Augenblick, indem eine Ausdehnung der Schrauben bzw. des dies umgebenden Materials erfolgt, das Laufspiel der sich gegeneinander bewegenden Schieberführungselemente und Schieberelemente beeinträchtigt wird. Dies führt nachfolgend zu einer schlechteren Standfestigkeit, da der Verschleiß aufgrund des Verspannens des Werkzeugs in diesem Bereich besonders erhöht wird. Außerdem erweist es sich als nachteilig, dass sich das Schieberelement bei Erwärmung nicht seitlich ausdehnen kann, da es von den Winkelleisten diesbezüglich eingeengt wird. Dies kann ebenfalls zu einem erhöhten Verschleiß des Werkzeugs führen.

Aus der EP 1 197 319 A1 ist ein Keiltrieb bekannt, bei dem das Schieberelement und das Schieberführungselement mittels Führungsklammern zusammengehalten werden. Hierdurch soll es nicht erforderlich sein, zusätzliche Winkelleisten oder andere diese beiden Elemente verbindende Einrichtungen exakt einzuschleifen, um ein erforderliches Laufspiel zu garantieren. Außerdem wird das Laufspiel auch bei Erwärmung des Keiltriebes bzw. des Werkzeugs nicht beeinträchtigt, da nicht nur Fertigungstoleranzen, sondern auch dabei auftretende Ausdehnungen des Materials durch die Verbindung über eine Führungsklammer aufgefangen werden können. Die Standfestigkeit des Keiltriebs wird daher ebenfalls nicht mehr beeinträchtigt bzw. verkürzt. Trotz Wegfalls eines Einschleifens kann eine hohe Laufgenauigkeit erzielt werden. Die Führungsklammern greifen hierbei formschlüssig in das Schieberführungselement ein, wodurch das Schieberelement über die Führungsklammern an dem Schieberführungselement über diesen formschlüssigen Eingriff hängt. Hierdurch ist es nicht erforderlich, einen Halt an dem Schieberführungselement über Schrauben vorzusehen, die einerseits verschleißanfällig sind und andererseits eine bereits erwähnte Beeinträchtigung des Laufspiels bei Erwärmung hervorrufen können.

Aus der DE 10 2007 045 703 A1 ist ein Keiltrieb mit Schieberaufnahme bekannt, wobei zwischen Schieberelement und Schieberelementaufnahme eine schwalbenschwanzartige oder Prismen-Führungseinrichtung vorgesehen ist. In dieser Druckschrift wird ausgeführt, dass beim etwa senkrechten Zufahren eines Pressenwerkzeugs, was als Arbeitshub bezeichnet wird, das in seiner rückwärtigen Position befindliche Schieberelement auf dem starr stehenden Treiberelement aufsetzt und von diesem unterstützt über dessen in Arbeitsrichtung weisende Schrägstellung vorgetrieben wird. Das bewegbare Schiebelement wird somit lediglich von dem Pressenwerkzeug angetrieben und gesteuert nach vorne bzw. außen gedrückt, um die Stanz- oder Umformarbeiten ausführen zu können. Beim rückwärtigen Hub, bei dem das Pressenwerkzeug seinen unteren Sogpunkt überschritten hat und sich dessen beide Teile wieder auseinander bewegen, wird üblicherweise das bewegbare Schieberelement mittels eines entsprechend ausgelegten federelastischen Elements in seine Ursprungsposition zurückgeschoben, wonach der Vorgang erneut gestartet werden kann. Es wird ausgeführt, dass die für das Zurückholen des Schieberelements erforderliche Rückzugskraft üblicherweise zwischen 2 % und 10 % der eigentlichen Arbeitskraft und des Gewichts des Schieberelements beträgt. Für die Größe der Presskraft sollen hierbei die Abmessungen der den Druck übertragenden Flächen, die als Gleitflächen bezeichnet werden, die jeweiligen Neigungen von Linearführungen in der Schieberelementaufnahme und Schrägstellung des Treiberelements sowie das Zusammenspiel der Flächen und Neigungen und der Aufbau des Schieberelements selbst bestimmend sein. Die zu übertragenden Drücke betragen üblicherweise zwischen < 100 kN bis zu mehreren 10.000 kN.

Ferner wird ausgeführt, dass die lineare Führung in der Schieberelementaufnahme das bewegbare Schieberelement spielfrei führen soll und dabei hohe Pressenkräfte ertragen und hohe Standzeiten realisieren muss. Als Toleranz der Laufgenauigkeit des bewegbaren Schieberelements wird eine Toleranz von 0,02 mm angegeben.

Wie bereits im Stand der Technik auch ausgeführt, bestehen derartige Keiltriebe bzw. Schieber aus einer Schieberbaugruppe, welche wiederum aus einem Treiber, einem Schieberteil und einem Schieberbett besteht. Hierbei ist das Schieberteil mit Halteelementen am Schieberbett befestigt, wobei das Schieberteil zwischen Treiber und Schieberbett gleitend aufgehängt ist. Entsprechende Schrägen an Schieberbett und Treiber sind derart gegensinnig geneigt angeordnet, dass das Schieberteil beim Zusammenfahren von Schieberbett und Treiber zwischen beiden Teilen "herausgedrückt" wird. Da, wie bereits ausgeführt, hierbei sehr große Kräfte wirken, muss eine entsprechende Führung vorgesehen sein.

Die bekannten Führungen sind hierbei die Deckleistenführung, die Führung mit Führungsklammern, die Führung mit Führungssäulen und die Schwalbenschwanzführung (DE 10 2007 045 703 A1).

Der überwiegende Teil dieser Führungen ist an der Außenfläche des Schiebers angebracht. Hierbei muss festgestellt werden, dass die Kraftübertragung und die Führung nicht optimal sind.

Einerseits muss die Hauptschieberführung über die Gleitflächen hierdurch nach innen versetzt ausgeführt werden, so dass weniger Kraftübertragung möglich ist. Zudem ergibt sich häufig ein hoher Platzbedarf und es konnten Verformungen durch Einleiten von Betriebskräften (Arbeits- und Rückzugskräfte) festgestellt werden.

Bei der bekannten Schwalbenschwanzführung ist von Nachteil, dass hierbei relativ häufig das Spiel nachgearbeitet werden muss, was bedeutet, dass der Schieber komplett deinstalliert werden muss. Auch bei allen anderen Schiebern ist die Montage und Demontage sehr komplex und aufwändig. Diese kann einerseits nur nach hinten im gesamten Schieberkörper durchgeführt werden, wobei insbesondere bei großen Schiebern aufgrund des hohen Gewichts des Schieberkörpers und der stark beschränkten Bauräume große Massen in eng gestellter Führung unter Zuhilfenahme eines Krans bewegt werden müssen. Bei Klammerschiebern muss seitlicher Bauraum für die Montage und Demontage vorgesehen werden, so dass eine optimierte Stellung der Schieber für bestimmte Anwendungen nicht sicher gewährleistet ist.

Aus der DE 10 2012 014 546 A1 ist ein Keiltrieb bekannt, wobei der Keiltrieb eine Schiebeelementaufnahme, einen bewegbaren Schieberschlitten und einen Treiber besitzen soll und mit Gleitflächen zwischen dem Schieberschlitten und dem Treiberelement ausgebildet ist, wobei bei mindestens einer Gleitfläche eine Spanneinrichtung vorhanden sein soll, die die Presskraft einstellbar bei der Montage des Arbeitswerkzeugs simuliert, zur Herstellung einer Spielfreiheit zwischen dem mindesten einen Schieberschlitten und der mindestens einen Schieberaufnahme. Nach dieser Druckschrift soll eine hohe Toleranzgenauigkeit erzielt werden, und zwar beim im Werkzeug montierten Schieberoberteil umfassend den Schieberschlitten und der Schieberelementaufnahme einerseits und dem Treiber an-dererseits, wobei dies dadurch erzielt werden soll, dass wenn das Arbeitswerkzeug am Schieber montiert wird, d.h. wenn das Arbeitswerkzeug, z.B. eine Lochstanze, am Schieber befestigt wird, die Schieber mit der simulierten Presskraft zusammen gehalten werden. Aus der US 6 990 844 B1 ist ein Werkzeugschieber gemäß dem Oberbegriff des Anspruchs 1 bekannt. Aufgabe der Erfindung ist es eine Schieberführung zu schaffen, welche optimierte Bauraum- und Kraftübertragungseigenschaften bei Verbesserung der Montagefähigkeit hat.

Die Aufgabe wird mit einem Werkzeugschieber mit den Merkmalen des Anspruchs 1 gelöst.

Vorteilhafte Weiterbildungen sind in den Unteransprüchen gekennzeichnet.

Erfindungsgemäß ist die Schieberführung zwischen Schieberkörper und Schieberbett schienen- oder stegartig ausgebildet. Der Steg kann insbesondere prismenförmig, insbesondere schwalbenschwanzförmig ausgebildet sein. Ergänzend zu der prismenförmigen bzw. schwalbenschwanzförmigen Ausführung ist jedoch erfindungsgemäß das Führungsspiel durch eine Keilfläche einstellbar, wobei hierfür ein gesondertes Gleitelement vorgesehen ist.

Im Einzelnen wird diese Führung bei einer bekannten Schieberbaugruppe, welche aus Treiber, Schieberteil und Schieberbett besteht, angewendet, wobei das Schieberteil im Schieberbett gleitend aufgehängt ist. Zwischen dem Treiber und dem Schieberteil sind Gleitpaarungen angeordnet.

Bei einer stegartigen Feder, die in die korrespondierende Nut ragt, und insbesondere prismenförmigen bzw. schwalbenschwanzförmigen Stegen, besitzt beispielsweise das Schieberbett die Ausnehmung zur Aufnahme der Feder, wobei außenseitig an der Feder und auf der eigentlichen Gleitfläche ein Gleitelement ausgebildet ist. Das Gleitelement ist mit einer keilförmigen Fläche bzw. Schräge ausgebildet. Diese Schräge bzw. Keilform kann hierbei geringfügig keilartig an der nutseitigen Fläche eines L-förmigen Gleitelements ausgebildet sein, dann ist die Nut mit einer korrespondierenden Fläche, insbesondere einer korrespondierenden schrägen Fläche ausgebildet. Hierbei können beide Gleitelemente oder nur ein Gleitelement geringfügig keilartig ausgebildet sein und die Schräge bzw. keilförmige Fläche aufweisen. Der Schieber zentriert sich durch das Führungsprisma am Treiber in der Lage im Werkzeug - die Gleitelemente zwischen Schieberteil und Schieberbett werden auf die zentrierte Lage des Schieberteils angepasst. Durch Verschieben des Gleitelements entlang der Richtung der Schräge (üblicherweise in Längsrichtung der langgestreckten Gleitleisten) wird das Führungsspiel zwischen dem Schieberbett und dem Schieberkörper verändert, d.h. insbesondere verkleinert.

Das L-förmige Gleitelement kann hierbei auch aus flachen Einzelgleitelementen, die L-förmig zueinander stehen, ausgebildet sein.

Insbesondere in dem Fall, in dem beide Gleitelemente die Schräge aufweisen, kann durch gegensinniges Verschieben der Gleitleisten die Justierung des Schieberbetts zum Schieberkörper erzielt werden.

Die Erfindung wird anhand einer Zeichnung beispielhaft erläutert. Es zeigen dabei:
- Figur 1:: einen erfindungsgemäßen Werkzeugschieber in einer geschnittenen Ansicht;
- Figur 2:: das Schieberbett des erfindungsgemäßen Schiebers mit den Einstellungen der Gleitleisten;
- Figur 3:: den Stellzustand nach Fig. 2 in einer Ansicht von der Rückseite;
- Figur 4:: das Schieberbett nach Fig. 2 in einer weiteren Verstellansicht der Leisten;
- Figur 5:: die Einstellung nach Fig. 4 in einer Ansicht von hinten;
- Figur 6:: einen Werkzeugschieber in abgehobenem Zustand mit unten liegendem Treiber, wobei die Prismenführung in nicht festgelegtem Zustand mit Spaltmaßen vorliegt;
- Figur 7:: der Werkzeugschieber nach Fig. 6 in zusammengefahrenem Zustand, wobei der fertigungsbedingte Versatz über die Spaltmaße und die Zentrierung auf dem Treiber eingestellt ist;
- Figur 8:: der Werkzeugschieber nach Fig. 6 in zusammengefahrenem Zustand mit festgelegten Spaltmaßen nach dem Einstellen des Führungsspiels über die einstellbaren Leisten;
- Figur 9:: einen Schieber mit Deckleistenführung nach dem Stand der Technik;
- Figur 10:: einen Schieber mit Säulenführung nach dem Stand der Technik;
- Figur 11:: einen Schieber mit Klammerführung nach dem Stand der Technik;
- Figur 12:: einen Schieber mit Schwalbenschwanzführung nach dem Stand der Technik;
- Figur 13:: eine weitere Ausführungsform des erfindungsgemäßen Schiebers mit einer von außen zugänglichen Verstellung der Gleitleisten;
- Figur 14:: der Schieber nach Fig. 13 in einer teilgeschnittenen Seitenansicht;
- Figur 15:: eine weitere erfindungsgemäße Ausführungsform des erfindungsgemäßen Schiebers mit einer von außen zugänglichen Gleitleistenfixierung;
- Figur 16:: den Schieber nach Fig. 15 in einer teilgeschnittenen Seitenansicht.

Ein erfindungsgemäßer Werkzeugschieber 1 besitzt ein Schieberbett 2, einen Schieberkörper 3 und einen Treiber 4.

Das Schieberteil 3 ist am Schieberbett 2 im gezeigten Fall hängend angeordnet, wobei das Schieberteil 3 vom Treiber 4 abhebbar ist. Der Treiber 4 ist üblicherweise in einer ersten (im gezeigten Fall der unteren) Werkzeughälfte angeordnet, während das Schieberteil 3 über das Schieberbett 2 an einer korrespondierenden zweiten (oberen) Werkzeughälfte (nicht gezeigt) angeordnet ist.

Das Schieberbett 2 ist in etwa kastenförmig ausgebildet und besitzt eine länglich rechteckige Nut 5, wobei neben der länglich rechteckigen Nut 5 Schraublöcher 6 für die Aufnahme von entsprechenden Schrauben (nicht gezeigt) vorgesehen sind. Die Nut und die benachbarten, die Nut begrenzenden Flächen 7 bilden eine Auflagefläche für L-förmige Gleitleisten 8, welche auf den Flächen 7 aufliegen und sich mit einem L-Schenkel 9 in die Nut hineinerstrecken. Die L-förmigen Gleitleisten 8 besitzen Montagelöcher 10 zum Einschrauben von Montageschrauben zur Anordnung in den Schraublöchern 6.

Die L-förmigen Gleitleisten 8 besitzen zur Nutmitte hin weisende divergierende Flächen 11, mit denen sie einen prismatischen Zwischenraum zwischen sich begrenzen. Zum Schieberkörper 3 hin besitzen die L-förmigen Gleitleisten 8 Gleitflächen 12, welche eben und bezüglich einer gezeigten X-Achse 13 senkrecht ausgebildet sind.

Der Schieberkörper 3 besitzt zu den Flächen 12 hin korrespondierende Gleitflächen bzw. Gleitleisten 14, welche als Gleitpartner zu den L-förmigen Gleitleisten 8 ausgebildet sind.

Symmetrisch zur Hochachse erstreckt sich zwischen den Gleitleisten 14 als Feder 15 ein Führungsteil 15 oder Führungssteg 15 nach oben in die Nut 5 hinein. Der Führungssteg 15 hat insbesondere einen prismatischen Querschnitt. Der Führungssteg 15 besitzt dabei langgestreckte prismatische Flächen 16, mit denen er an den Flächen 11 der L-förmigen Gleitleisten 8 anliegen kann.

Dem Treiber zugewandt besitzt der Schieberkörper weitere Gleitleisten 17, welche bezogen auf die X-Achse 13 schräg angeordnet sind und mit prismatischen Gleitflächen 18 des Treibers 4 korrespondieren. Die Leisten 17 bilden, da sie mit dem Schieberkörper verbunden sind, abhebbare Gleitleisten, welche beim Zusammenfahren des Werkzeugoberteils und des Werkzeugunterteils in Wirkverbindung mit den Flächen 18 mitgebracht werden.

Da die Führungsflächen der L-förmigen Gleitleisten 8 und die korrespondierenden Flächen 12 der Leisten 14 in Bezug auf die X-Achse 13 senkrecht angeordnet sind und auch senkrecht zum Führungssteg 15 angeordnet sind, spricht man bei dieser Ausführungsform von einer sogenannten Flachführung.

Die dachartig schräg gestellten korrespondierenden Gleitelemente 17, 18 zwischen Schieberkörper und Treiber bilden eine sogenannte Prismenführung.

Da eine exakte Passung und Führung der Werkzeugschieber insbesondere zwischen dem Schieberbett und dem Schieberkörper notwendig ist, muss die Führung des Schieberkörpers im Schieberbett einstellbar sein bzw. müssen die Gleitleisten 8 und der Führungssteg 15 aufeinander eingestellt werden.

Hierzu sind (Fig. 2 bis 5) die Montagelöcher 10 in den Gleitleisten 8 als Langlöcher ausgeführt, sodass sie entlang der Montageschrauben 20 und damit entlang einer Verstellrichtung 21 verschiebbar sind.

Das Verschieben der Gleitleisten 8 entlang der Richtung 21 ändert noch nichts an gegebenenfalls vorhandenen Spalten oder Abständen zwischen den Oberflächen der Gleitleisten 8 bzw. der L-Schenkel 9 und der Flächen 16 des Führungsstegs 15. Bezogen auf die Längserstreckung bzw. die Richtung 21 verlaufen daher Anlageflächen 22 der L-Schenkel 9 der L-förmigen Gleitleisten 8 am Schieberbett 2 schräg. Das bedeutet, dass die kurzen L-Schenkel 9, welche in die Nut 5 ragen, bezogen auf die Richtung 21 geringfügig keilartig ausgebildet sind und bezogen auf die Längserstreckung ihre Dicke ändern. Die Keilform bzw. Schräge besitzt beispielsweise eine Steigung von 1-5 Grad.

Die Anlageflächen 11 an den L-Schenkeln 9 der L-förmigen Gleitleisten 8 sind zu entsprechenden korrespondierenden Flächen 16 des Führungsstegs 15 gerichtet.

Zum Einstellen des Spiels sind zudem die Nutseitenwandungen 19 mit korrespondierenden Anschrägungen bzw. keilartig schräg ausgebildet. Eine Verschiebung entlang der Richtung 21 bewirkt somit, dass die Gleitleisten 8 zum Führungssteg 15 hinbewegt werden oder von diesem wegbewegt werden. Da dies gleichzeitig auf eine Annäherung der Gleitleisten bzw. Entfernung der Gleitleisten in Querrichtung, d.h. der Richtung 23, bewirkt, sind die Langlöcher 10 so ausgebildet, dass eine schwimmende Lagerung auch in Richtung 23 um die Schrauben 20 herum ermöglicht wird.

Ein Verschieben entlang der Richtung 21 bewirkt somit, dass aufgrund der korrespondierenden schrägen Flächen 19/22 der Abstand zwischen den L-Schenkeln 9 und den Flächen 16 verringert bzw. beseitigt wird. Hierbei können sowohl beide Gleitleisten 8 als auch nur eine Gleitleiste 8 bewegt werden.

Um die Gleitleisten 8 an den Führungssteg 15 anzupassen und damit auch die exakte Position des Schieberkörpers im Schieberbett anzupassen, kann beispielsweise von einer Anschlagposition der Schrauben 20 in den Langlöchern 10 (Fig. 4) die Einstellung vorgenommen werden. Bei dieser offenen Einstellung (Fig. 4, 5) besteht beispielsweise zwischen einer korrespondierenden Wandung 16 (Fig. 5) des Führungsstegs 15 und der korrespondierenden Wandung 11 der Gleitleisten 8 ein Spalt 25.

Werden nun die L-förmigen Gleitleisten 8 entsprechend der Richtung 21 verschoben (Fig. 2), wird hiermit durch die schrägen Flächen 11 der Spalt 25 (Fig. 3) geschlossen.

Wie bereits ausgeführt, kann dies genutzt werden, um einen fertigungsbedingten Versatz zwischen dem Schieberbett mit Schieberteil im Schieberoberteil und dem Treiber im Unterteil einzustellen (Fig. 6 bis 8).

Hierzu wird das Schieberbett mit Schieberteil mit Spiel zwischen den Gleitleisten 8 und dem Führungssteg 15 am Werkzeug montiert. Die Spaltmaße zwischen den korrespondierenden Flächen 11 der L-Schenkel 9 und 16 des Führungsstegs 15 besitzen dabei jeweils einen Spalt mit einem Spaltmaß, das von der Neigung der Schräge, den Fertigungstoleranzen und der Stellung der Schieberteile zueinander abhängt. Nach dem Aufsetzen der Gleitleisten 17 auf dem Treiber 4 wird ein fertigungsbedingter Versatz zwischen dem Schieberbett mit Schieberteil und dem Treiber ausgeglichen. Der Schieber zentriert sich selbst. In diesem zentrierten Zustand lassen sich anschließend die L-förmigen Gleitleisten 8 noch weiter verschieben, sodass schließlich in aufgesetztem Zustand das Führungsspiel bzw. die Spaltmaße beseitigt sind. Hierdurch wird sichergestellt, dass auch im zusammengefahrenen Zustand der Presse durch die verschiebbaren Gleitleisten geringste Toleranzen eingestellt sind.

Das so eingestellte Führungsspiel wird noch im zusammengefahrenen, zentrierten Zustand durch eine Fixiereinrichtung 26 gesichert. Das Führungsspiel verändert sich dadurch beim Öffnen des Werkzeuges und damit des Werkzeugschiebers nicht mehr.

Eine solche Fixiereinrichtung 26 ist in unterschiedlichen Ausführungen beispielhaft in den Figuren 13 bis 16 dargestellt.

Figuren 15, 16 zeigen beispielhaft die Führungsleiste 8, die in der Länge so ausgeführt ist, dass eines der Langlöcher 20 mit der Fixierschraube 27 am hinteren Ende des Schiebers im zusammengefahrenen Zustand frei liegt, und die Lage der Gleitleiste 8 dadurch über die Schraube fixiert werden kann.

Figuren 13, 14 zeigen eine weitere Lösung für die Anordnung der Fixiereinrichtung 26. In dieser Darstellung greift eine in einer Senkbohrung 28 der Gleitleiste 8 eingesetzte Schraube 29 durch ein Langloch 30 im Schieberbett 2, und einem darunter angeordneten Konterstück 31. Das Konterstück 31 kann über eine mit einem Gewinde 32 verbundene Einstellschraube 33 in der Lage verschoben werden, wodurch sich die Lage der Gleitleiste 8 anpasst. Durch das Anziehen der Schraube 29 in der Gleitleiste 8 klemmt sich diese über das Konterstück 31 im Schieberbett 2, was zur Sicherung des eingestellten Führungsspieles führt. Weitere Befestigungselemente der Gleitleiste sind nach dem Auseinanderfahren des Schiebers zugänglich.

Bei der Erfindung ist von Vorteil, dass durch die einstellbaren Gleitleisten und deren L-förmige Form einerseits und der prismatische Führungssteg 15 auf der anderen Seite eine sehr kompakte, aber auch sehr stabile Führung des Schieberkörpers 3 im Schieberbett 2 erzielt wird und zudem in einfacher Weise geringste Toleranzen einstellbar sind.

Die Erfindung betrifft somit einen Werkzeugschieber, insbesondere einen Keiltrieb, der zumindest ein Schieberbett 2 und ein Schieberteil 3 umfasst, wobei das Schieberteil 3 am Schieberbett 2 gleitend angeordnet ist und zur Aufnahme von Querkräften eine Nut 5 und ein in die Nut ragender Steg 15 vorgesehen sind, die eine Querbewegung des Schieberteils 3 im Schieberbett 2 begrenzen, wobei zwischen dem Steg 15 und der Nut 5 zumindest ein Gleitelement 8 vorgesehen ist, wobei ein vom Schieberteil 3 abnehmbarer Treiber 4 vorhanden ist und zwischen dem Schieberteil 3 und dem Treiber in aufgesetztem Zustand eine Prismenführung aus schräggestellten Elementen 17 des Schieberkörpers 3 und korrespondierenden schrägen Flächen 18 des Treibers 4 besteht, wobei zwischen dem Schieberbett 2 und dem Schieberkörper 3 eine Flachführung derart ausgebildet ist, dass Gleitelemente 8 des Schieberbetts 2 und korrespondierende Gleitelemente 14 des Schieberkörpers 3 mit Bezug auf eine x-Achse 13 senkrecht angeordnet sind, sodass eine Bewegung quer zur x-Achse 13 ermöglicht ist, wobei das Gleitelement 8 zur Nut 5 hin eine keilartige, angeschrägte Fläche 22 besitzt, mit der es auf einer entsprechenden Fläche 19 der Nutwandung 5 aufliegt und die korrespondierende Nutwandung 19 über eine korrespondierende keilartige Anschrägung verfügt, so dass ein axiales Verschieben des Gleitelements 8 entsprechend einer Längsachsenrichtung 23 einen Spalt 25 zwischen Steg 15 und Gleitelement 8 verringert oder vergrößert.

Ferner betrifft die Erfindung einen Werkzeugschieber bei dem die Gleitelemente L-förmige Gleitleisten 8 oder Gleitplatten 8 sind, welche zur Nutmitte hin weisende Flächen 11 besitzen, mit denen sie einen Zwischenraum zwischen sich begrenzen und zum Schieberkörper 3 hin Gleitflächen 12 besitzen, welche im Wesentlichen eben und bezüglich einer X-Achse 13 senkrecht ausgebildet sind, wobei sich symmetrisch zur Hochachse das Führungsteil 15 oder der Führungssteg 15 nach oben in die Nut 5 hinein erstreckt, wobei der Führungssteg 15 langgestreckte Flächen 16 besitzt, mit denen er an den Flächen 11 der L-förmigen Gleitleisten 8 anliegend ausgebildet ist.

### Bezugszeichenliste:

- 1: Werkzeugschieber
- 2: Schieberbett
- 3: Schieberkörper
- 4: Treiber
- 5: länglich rechteckige Nut
- 6: Schraublöcher
- 7: Begrenzungsfläche
- 8: L-förmige Gleitleisten
- 9: L-Schenkel
- 10: Montagelöcher
- 11: Anlageflächen
- 12: Gleitflächen
- 13: X-Achse
- 14: Gleitleisten
- 15: Feder/Führungsteil/Führungssteg
- 16: langgestreckte prismatische Flächen
- 17: Gleitleisten
- 18: Gleitfläche am Treiber
- 19: Nutseitenwandungen
- 20: Montageschrauben
- 21: Verstellrichtung
- 22: Anlageflächen
- 23: Querrichtung
- 25: Spalt
- 26: Fixiereinrichtung
- 27: Fixierschraube
- 28: Senkbohrung
- 29: Schraube
- 30: Langloch
- 31: Konterstück
- 32: Gewinde
- 33: Einstellschraube

## Patentansprüche

1. Werkzeugschieber, insbesondere Keiltrieb, zumindest umfassend ein Schieberbett (2) und ein Schieberteil (3), wobei das Schieberteil (3) am Schieberbett (2) gleitend angeordnet ist und zur Aufnahme von Querkräften eine Nut (5) und ein in die Nut ragender Steg (15) vorgesehen sind, die eine Querbewegung des Schieberteils (3) im Schieberbett (2) begrenzen, wobei zwischen dem Steg (15) und der Nut (5) zumindest ein Gleitelement (8) vorgesehen ist, wobei ein vom Schieberteil (3) abnehmbarer Treiber (4) vorhanden ist und zwischen dem Schieberteil (3) und dem Treiber in aufgesetztem Zustand eine Prismenführung aus schräggestellten Elementen (17) des Schieberkörpers (3) und korrespondierenden schrägen Flächen (18) des Treibers (4) besteht, **dadurch gekennzeichnet, dass** zwischen dem Schieberbett (2) und dem Schieberkörper (3) eine Flachführung derart ausgebildet ist, dass Gleitelemente (8) des Schieberbetts (2) und korrespondierende Gleitelemente (14) des Schieberkörpers (3) mit Bezug auf eine x-Achse (13) senkrecht angeordnet sind, sodass eine Bewegung quer zur x-Achse (13) ermöglicht ist, wobei das Gleitelement (8) zur Nut (5) hin eine keilartige, angeschrägte Fläche (22) besitzt, mit der es auf einer entsprechenden Fläche (19) der Nutwandung (5) aufliegt und die korrespondierende Nutwandung (19) über eine korrespondierende keilartige Anschrägung verfügt, so dass ein axiales Verschieben des Gleitelements (8) entsprechend einer Längsachsenrichtung (23) einen Spalt (25) zwischen Steg (15) und Gleitelement (8) verringert oder vergrößert.

2. Werkzeugschieber nach Anspruch 1, **dadurch gekennzeichnet, dass** die Gleitelemente L-förmige Gleitleisten (8) oder Gleitplatten (8) sind, welche zur Nutmitte hin weisende Flächen (11) besitzen, mit denen sie einen Zwischenraum zwischen sich begrenzen und zum Schieberkörper (3) hin Gleitflächen (12) besitzen, welche im Wesentlichen eben und bezüglich einer X-Achse (13) senkrecht ausgebildet sind, wobei sich symmetrisch zur Hochachse das Führungsteil (15) oder der Führungssteg (15) nach oben in die Nut (5) hinein erstreckt, wobei der Führungssteg (15) langgestreckte Flächen (16) besitzt, mit denen er an den Flächen (11) der L-förmigen Gleitleisten (8) anliegend ausgebildet ist.

3. Werkzeugschieber nach einem der vorhergehenden Ansprüche, **dadurch gekennzeichnet, dass** zur Fixierung des eingestellten Führungsspiels eine Fixiereinrichtung vorhanden ist, wobei die Führungsleiste (8) oder die Führungsleisten (8) in der Länge so ausgeführt sind, dass ein Langloch (20) mit einer Fixierschraube (27) am hinteren Ende des Schiebers im zusammengefahrenen Zustand frei liegt, und die Lage der Gleitleiste (8) dadurch über die Schraube bzw. das Anziehen der Schraube fixiert eingestellt ist.

4. Werkzeugschieber nach einem der Ansprüche 1 oder 3, **dadurch gekennzeichnet, dass** das Führungsspiel im zusammengefahrenen zentrierbaren Zustand durch eine Fixiereinrichtung sicherbar ausgebildet ist, wobei eine Senkbohrung (28) in einer Gleitleiste (8) vorhanden ist und eine in der Senkbohrung (28) angeordnete Schraube (29) ein Langloch (30) im Schieberbett (2) durchgreift und in einem darunter angeordneten Konterstück (31) angeordnet bzw. eingeschraubt ist, wobei das Konterstück (31) über eine mit einem Gewinde (32) verbundene Einstellschraube (33) in der Lage verschiebbar angeordnet ist, wodurch die Gleitleiste mit verschoben wird und durch das Anziehen der Schraube (29) in der Gleitleiste (8) diese am Schieberbett fixierbar ist.

## Claims

1. Tool slide, in particular wedge drive, at least comprising a slide bed (2) and a slide part (3), wherein the slide part (3) is slidably arranged on the slide bed (2) and wherein a groove (5) and a web (15) projecting into the groove intended for receiving transverse forces are provided, which limit a transverse movement of the slide part (3) in the slide bed (2), wherein between the web (15) and the groove (5) at least one slide element (8) is provided, wherein a driver (4) detachable from the slider part (3) is present and wherein between the slide part (3) and the driver in the attached state, a prismatic guide of inclined elements (17) of the slider body (3) and corresponding inclined surfaces (18) of the driver (4) exists, **characterized in that** between the slide bed (2) and the slider body (3) a flat guide is formed such that sliding elements (8) of the slide bed (2) and corresponding sliding elements (14) of the slider body (3) are arranged vertically with respect to an x-axis (13), so that a movement transverse to the x-axis (13) is made possible, wherein the sliding element (8) towards the groove (5) has a wedge-shaped, beveled surface (22) with which it rests on a corresponding surface (19) of the groove wall (5) and the corresponding groove wall (19) has a corresponding wedge-like chamfer so that an axial displacement of the slide element (8) corresponding to a longitudinal axis direction (23) reduces or enlarges a gap (25) between web (15) and sliding element (8).

2. Tool slide according to claim 1, **characterized in that** the sliding elements are L-shaped sliding strips (8) or sliding plates (8) which have surfaces (11) pointing towards the center of the groove, with which they define a space between them and which comprise sliding surfaces (12) towards the slider body (3), which are substantially planar and perpendicular to an x-axis (13), wherein symmetrically to the vertical axis the guide member (15) or the guide web (15) extends upwardly into the groove (5), wherein the guide web (15) has elongated surfaces (16), with which it is formed so that it fits on the surfaces (11) of the L-shaped slide strips (8).

3. Tool slide according to one of the preceding claims, **characterized in that** for fixing the set guide clearance, a fixing device is provided, wherein the guide strip (8) or the guide strips (8) in the length are designed so that a slot (20) with a fixing screw (27) is exposed at the rear end of the slider in the contracted state, and the position of the slide strip (8) is thereby fixed by the screw or the tightening of the screw.

4. Tool slide according to one of claims 1 to 3, **characterized in that** the guide clearance in the contracted, centerable state is formed securable by a fixing device, wherein a counterbore (28) in is present in a sliding strip (8) and wherein a screw (29) arranged in counterbore (28) passes through an elongated hole (30) in the slide bed (2) and is arranged or screwed in counterpart (31) arranger thereunder, wherein the counterpart (31) is slidably arranged in the position via an adjusting screw (33) connected with a thread (32), whereby the slide bar is moved along, and wherein by tightening the screw (29) in the slide bar (8) this is fixable on the slide bed.

## Revendications

1. Coulisseau d'outil, en particulier un entraînement par cale, au moins comprenant un lit coulissant (2) et une partie coulissante (3), dans lequel la partie coulissante (3) est disposé de manière coulissante au lit coulissant (2) et dans lequel, pour la réception des forces transversales, une rainure et une bande (15) faisant saillie dans la rainure est prévue qui limite un mouvement transversal de la partie coulissante (3) dans le lit coulissant (2), dans lequel entre la bande (15) et la rainure (5) au moins un élément coulissant (8) est prévu, dans lequel un entraineur (4) détachable de la partie coulissante (3) est présent et dans lequel, entre le corps coulissant (3) et l'entraîneur dans l'état fixé, un guide prismatique d'éléments inclinés (17) du corps coulissant (3) et des surfaces inclinées correspondantes (18) de l'entraîneur (4) existe, **caractérisé en ce qu'**entre le lit coulissant (2) et le corps coulissant (3) un guide plat est formé de sorte que les éléments coulissants (8) du lit coulissant (2) et les éléments coulissants correspondants (14) du corps coulissant (3) sont disposés verticalement par rapport à un axe x (13), de sorte qu'un mouvement transversal par rapport à l'axe x (13) est rendu possible, dans lequel l'élément coulissant (8) vers la rainure (5) présente une surface biseautée (22) avec laquelle il repose sur une surface (19) de la paroi de rainure (5) et la paroi de rainure correspondante (19) présente un chanfrein en forme de coin correspondant, de sorte qu'un déplacement axial de l'élément coulissant (8) correspondant à une direction d'axe longitudinal (23) réduit ou élargi un espace (25) entre la bande (15) et l'élément coulissant (8).

2. Coulisseau d'outil selon la revendication 1, **caractérisé en ce que** les éléments coulissants sont des glissières (8) en forme de L ou des plaques coulissantes (8) présentant des surfaces (11) orientées vers le centre de la rainure avec lesquelles elles délimitent le corps coulissant (3) entre elles et qui ont des surfaces de glissement (12) orientés en direction du corps coulissant (3), qui sont sensiblement planes et perpendiculaires par rapport à un axe x (13), dans lequel, symétriquement à l'axe vertical l'élément de guidage (15) ou la bande de guidage (15) s'étend vers le haut dans la rainure (5), dans lequel la bande de guidage (15) a des surfaces allongées (16), avec lesquelles elle est formée en raccord aux surfaces (11) des bandes coulissantes (8) en forme de L.

3. Coulisseau d'outil selon l'une des revendications précédentes, **caractérisé en ce que** pour fixer le jeu de guidage, il est prévu un dispositif de fixation, dans lequel la barre de guidage (8) ou les bandes de guidage (8) sont conçus de telle sorte dans la longueur qu'une fente (20) avec une vis de fixation (27) est exposée à l'extrémité arrière du coulisseau à l'état contracté, et que la position de la bande de coulissement (8) est ainsi ajustée de manière fixée par la vis ou le serrage de la vis.

4. Coulisseau d'outil selon l'une des revendications 1 à 3, **caractérisé en ce que** le jeu de guidage à l'état contracté de centrage est formé apte à être sécurisé par un dispositif de fixation, un alésage (28) étant présent dans la bande coulissante (8) et une vis agencée (29) étant disposée dans l'alésage (28) passant à travers un trou allongé (30) dans le lit coulissant (2) et étant agencée ou vissé dans une contre-pièce (31) arrangée en dessous de là, la contre-pièce (31) étant arrangée apte à être agencée dans la position par le moyen d'une vis d'ajustement (33) connectée à un filetage (32), par quoi la bande coulissante est déplacée avec et par quoi, en serrant la vis (29) dans la bande de coulissement (8), celle-ci peut être fixée sur le lit coulissant.
